# EUROPÄISCHE PATENTSCHRIFT

(11) **EP 0 910 264 B1**
(45) Veröffentlichungstag und Bekanntmachung des Hinweises auf die Patenterteilung: **03.05.2000**
(21) Anmeldenummer: 97941838.1
(22) Anmeldetag: 28.08.1997
(51) Int. Cl.: A47C 23/00, A47C 23/06

(54) **RAHMEN FÜR LIEGE- ODER SITZMÖBEL**
FRAME FOR SLEEPING OR SEATING FURNITURE
CADRE POUR UN LIT OU POUR UN SIEGE

(30) Priorität: 17.09.1996 DE 19637933
(43) Veröffentlichungstag der Anmeldung: 28.04.1999
(73) Patentinhaber: Baumjohann, Ferdinand, 33378 Rheda-Wiedenbrück (DE)
(72) Erfinder: Baumjohann, Ferdinand, 33378 Rheda-Wiedenbrück (DE)
(86) Internationale Anmeldenummer: DE9701872
(87) Internationale Veröffentlichungsnummer: WO9811806

(56) Entgegenhaltungen:
- EP-A- 0 653 174
- DE-A- 4 337 925
- DE-C- 610 708

## Beschreibung

Die Erfindung betrifft einen Rahmen aus Längs- und Querholmen und mit auf Federelementen sitzenden Unterstützungen für die Matratze oder das Sitzpolster eines Liege- oder Sitzmöbels.

Aus der DE 35 08 757 A1 ist ein Rahmen in Form eines Lattenrostes bekannt, bei dem die Unterstützungen der Matratze aus elastischen Querlatten bestehen, von denen jede sich an ihren beiden Enden an den sich gegenüberliegenden Längsholmen des Rahmens über je eine Ω-förmig gebogene, progressiv wirkende Feder abstützt, deren Scheitel mit der Querlatte verbunden ist, und deren untere Schenkelenden mit dem betreffenden Holm verschraubt sind. Zur Begrenzung der Durchfederung sind jeder Ω-Feder elastische Anschläge zugeordnet.

Aus der CH 680 337 A5 ist ein Rahmen in Form eines Lattenrostes bekannt, bei dem die Unterstützungen der Matratze nicht aus elastischen Querlatten sondern aus zahlreichen, gleichmäßig verteilt angeordneten Tellern bestehen, von denen jeder auf einer komplizierten Feder- und Anschlagkonstruktion sitzt, die starre U-Profil-Querträger umfaßt. Zwar bietet dieser Lattenrost wegen der näherungsweise punktuellen Unterstützung der Matratze durch die beschriebenen Federelemente einen erhöhten Liegekomfort, ist aber konstruktiv und montagetechnisch äußerst aufwendig.

Der Erfindung liegt die Aufgabe zugrunde, einen Rahmen der einleitend angegebenen Gattung mit konstruktiv einfachen, leicht zu montierenden, progressiv wirkenden Federelementen zu schaffen.

Erfindungsgemäß ist diese Aufgabe gelöst, wie im Anspruch 1 angegeben. Jedes Federelement besteht also aus zwei C-förmigen, einander zugewandten Blattfedern, die an ihren Enden miteinander verbunden sind. Die untere und die obere Blattfeder können unterschiedliche Materialstärken haben oder aus Werkstoffen unterschiedlicher Elastizität bestehen, sodass sich die Federhärte des zusammengesetzten Federelementes durch Kombination unterschiedlicher Blattfedern ohne nennenswerten Aufwand variieren läßt. Solche Federelemente sind preiswert z.B. aus rostfreiem Stahl herstellbar. Sie sind des weiteren leicht zu montieren, denn hierzu genügt eine Schraube oder ein gleichwertiges Befestigungsmittel, das die untere Blattfeder auf dem sie tragenden Teil des Rahmens festlegt und eine weitere Schraube zur Verbindung der oberen Blattfeder mit der Unterseite des Unterstützungsmittels, auf dem die Matratze liegt. Die C-Form sorgt für den gewünschten, progressiven Verlauf der Federcharakteristik. Gleichzeitig ist dieses Federelement überlastungssicher. Anschläge zur Federwegbegrenzung sind deshalb nicht notwendig. Ebenso sind keinerlei zusätzliche Führungen erforderlich sondern alle Federelemente sind freistehend montiert.

Zur Verbindung der Enden der unteren Blattfeder mit denjenigen der oberen Blattfeder kommen alle geeigneten, dem Fachmann bekannten Verbindungstechniken in Betracht. Besonders vorteilhaft ist es, wenn gemäß Anspruch 2 die Enden der unteren Blattfeder diejenigen der oberen Blattfeder formschlüssig umgreifen, was durch eine entsprechende Profilgebung schon bei der Herstellung der Blattfedern berücksichtigt werden kann, so daß gesonderte Arbeitsgänge wie Verschweißen, Anbringen von Bohrungen, Splinten und dergleichen entbehrlich sind. Gewünschtenfalls können zwischen die sich umgreifenden Enden der unteren und der oberen Blattfeder Gleitmittel, z.B. auch in Form von PTFE-Folien angeordnet werden. Dem Verwendungszweck der Federelemente entsprechend, kommt es im Ergebnis nur darauf an, daß die Blattfedern an ihren Enden zuverlässig miteinander verbunden sind, jedoch beim Ein- und Ausfedern keine durch Reibung Verursachten Geräusche entstehen.

Sofern die Breite des die Federelemente tragenden Teils des Rahmens die Breite der Blattfedern nicht wesentlich übersteigt, läßt sich die Progressionswirkung der Federelemente sehr einfach auf einen niedrigeren Wert einstellen, wenn gemäß Anspruch 3 jedes Federelement um 90° um seine Hochachse drehbar ist. In der gegenüber der Längsachse des tragenden Teils des Rahmens um ca. 90° gedrehten Stellung ist nämlich die Unterstützungsfläche der unteren Blattfeder entsprechend schmaler, was einer verringerten Progressionswirkung entspricht.

Umgekehrt kann eine Erhöhung der Progressionswirkung sehr einfach dadurch erzielt werden, daß gemäß Anspruch 4 zwischen der unteren Blattfeder und dem diese tragenden Teil des Rahmens ein unterer Doppelkeil angeordnet wird. Dieser Doppelkeil, beispielsweise aus Holz oder Kunststoff, hat von der Mitte zu seinen Enden hin ansteigende Keilflächen und kann auch so ausgebildet sein, daß er sich nachträglich zwischen den tragenden Teil des Rahmens und die untere Blattfeder einschieben läßt. Unterschiedlich starke Doppelkeile ermöglichen es, ein nahezu beliebiges Progressionsverhalten einzustellen.

Das gleiche läßt sich gemäß Anspruch 5 alternativ oder zusätzlich durch einen oberen Doppelkeil erreichen, der zwischen der oberen Blattfeder und der Unterstützung der Matratze oder des Sitzpolsters angeordnet wird.

Wenn die Doppelkeile gemäß Anspruch 6 um 90° um die Hochachse des Federelementes drehbar sind, läßt sich die durch die Doppelkeile erzielte, erhöhte Progressionswirkung stufenweise verringern. Die geringste Progressionswirkung wird dann erhalten, wenn die Doppelkeile in ihrer normalen Einbaulage verbleiben, das Federelement jedoch gemäß Anspruch 3 aus seiner normalen Einbaulage um 90° um seine Hochachse gedreht wird. Alle vorgenannten Einstellungen lassen sich werkzeuglos vom Benutzer durchführen. Der Benutzer kann daher das Federungsverhalten seines Liege- oder Sitzmöbels in weiten Grenzen, vor allem auch bereichsweise unterschiedlich, nach seinen Wünschen gestalten.

Gemäß Anspruch 7 kann der die Federelemente tragende Teil des Rahmens aus dessen Längsholmen bestehen, in welchem Fall die auf den Federelementen sitzenden Unterstützungen der Matratze aus den üblichen, gewöhnlich elastischen Querlatten bestehen.

Bei einer besonders komfortablen, im Anspruch 8 angegebenen Ausführungsform des Rahmens sind stattdessen die Federelemente auf Querlatten angeordnet und die auf den Federelementen sitzenden Unterstützungen der Matratze bestehen aus Stütztellern.

Die Erfindung wird nachfolgend anhand der Ausführungsbeispiele zeigenden, schematisch vereinfachten Zeichnung näher erläutert. Es zeigt:
- Figur 1: eine perspektivische Darstellung eines Federelementes zwischen einer Querlatte und einem Stützteller,
- Figur 2: die entsprechende Seitenansicht,
- Figur 3: eine perspektivische Darstellung entsprechend Figur 1, jedoch mit geringerer Progressionswirkung des Federelementes,
- Figur 4: eine Seitenansicht ähnlich Figur 2, jedoch mit einem unteren Doppelkeil,
- Figur 5: dieselbe Ansicht wie Figur 4, jedoch mit um 90° verdrehtem Federelement zur Ausschaltung der Wirkung des unteren Doppelkeils,
- Figur 6: eine der Figur 4 entsprechende Seitenansicht, jedoch mit zusätzlichem oberen Doppelkeil.

Rahmen aus Längs- und Querholmen für Liege- oder Sitzmöbel sind allgemein bekannt und daher in der Zeichnung nicht dargestellt. Die Zeichnung zeigt vielmehr lediglich die für das Verständnis der Erfindung notwendigen Teile.

In Figur 1 ist schematisch eine Querlatte 1 wiedergegeben, auf der mittels einer angedeuteten Schraube 2 eine untere, näherungsweise C-förmige, liegend angeordnete Blattfeder 3 befestigt ist, die mit ihren Enden 31 die Enden 41 einer ansonsten im wesentlichen spiegelsymmetrischen, oberen Blattfeder 4 formschlüssig umgreift. Die obere Blattfeder 4 trägt einen Stützteller 5. Statt dieses Stütztellers könnte die obere Blattfeder 4 auch eine übliche Querlatte eines Bettrahmens oder dergleichen tragen, in welchem Fall die untere Blattfeder 3 statt auf der Querlatte 1 auf einem Längsholm des Rahmens befestigt wäre.

Figur 2 zeigt, daß die untere Schraube 2 mit einer Kunststoffkappe 2.1 abgedeckt ist, die gewünschtenfalls auch die Funktion eines Puffers übernehmen kann. Die obere Blattfeder 4 ist in entsprechender Weise über eine Schraube 6 mit einer Kunststoffkappe 6.1 mit dem Teller 5 verbunden. Die Lage des Federelementes 3, 4 und des Tellers 5 bei Belastung in Richtung des Pfeiles ist gestrichelt angedeutet.

Die durch die Form der unteren Blattfeder 3 bedingte Progressionswirkung beim Einfedern läßt sich durch Verringerung der Breite der Unterstützungsfläche der unteren Blattfeder verkleinern. Am einfachsten geschieht dies durch Verdrehung des Federelementes 3, 4 um 90° in die in Figur 3 gezeigt Stellung.

Umgekehrt läßt sich die Progressionswirkung erhöhen, in dem man die Unterstützungfläche der unteren Blattfeder 3 vergrößert, uzw. wie in Figur 4 dargestellt, durch Anordnung eines Doppelkeils 7a, 7b zwischen der Latte 1 und der unteren Blattfeder 3. Der Doppelkeil kann insbesondere so ausgebildet sein, daß er sich auch nachträglich einsetzen, insbesondere von der Seite her einschieben läßt. Hierzu können die beiden Keile 7a, 7b in der Mitte über einen dünnen Steg verbunden sein, der ein zentrales Loch oder eine U-förmige, zu einer Schmalseite offene Ausnehmung hat (nicht dargestellt). Zum nachträglichen Einsetzen des Doppelkeiles 7a, 7b wird im einfachsten Fall die Schraube 2 wieder herausgedreht oder einige Gewindegänge gelöst. Eine andere Möglichkeit besteht darin, die untere Blattfeder 3 so auf der Latte 1 zu montieren, daß ein kleiner, für das seitliche Einschieben des Doppelkeiles 7a, 7b ausreichender Spalt verbleibt.

Der Doppelkeil 7a, 7b kann jedoch von vornherein mitmontiert, in diesem Fall z.B. auch auf die Latte 1 aufgeklebt sein, denn gemäß Figur 5 läßt sich die Wirkung des Doppelkeils 7a, 7b durch Verdrehen des Federelementes 3, 4 um 90° ausschalten.

Gemäß Figur 6 kann zur weiteren Erhöhung der Progressionswirkung auch zwischen der oberen Blattfeder 4 und dem Tellerelement 5 ein (weiterer) Doppelkeil 8a, 8b angeordnet werden.

Wenn die auf diese Weise geschaffenen Möglichkeiten zur Veränderung der Progressionswirkung des Federelementes nicht ausreichen, können schließlich auch die Doppelkeile 7a, 7b und 8a, 8b ihrerseits um 90° um die Hochachse drehbar montiert werden (nicht dargestellt).

## Patentansprüche

1. Rahmen aus Längs- und Querholmen und mit auf Federelementen sitzenden Unterstützungen für die Matratze oder das Sitzpolster eines Liege- oder Sitzmöbels, **dadurch gekennzeichnet**, daß jedes Federelement aus einer unteren, c-förmigen, liegend angeordneten Blattfeder (3) und einer zu dieser im spiegelsymmetrischen oberen Blattfeder (4), deren Enden mit denjenigen der unteren Blattfeder (3) verbunden sind, besteht.

2. Rahmen nach Anspruch 1, dadurch gekennzeichnet, daß die Enden (3.1) der unteren Blattfeder (3) diejenigen (4.1) der oberen Blattfeder (4) formschlüßig umgreifen.

3. Rahmen nach einem der Ansprüche 1 oder 2, dadurch gekennzeichnet, daß das Federelement (3, 4) um 90 Grad um seine Hochachse drehbar ist.

4. Rahmen nach einem der Ansprüche 1 bis 3, dadurch gekennzeichnet, daß zwischen der unteren Blattfeder (3) und dem diese tragenden Teil (1) des Rahmens ein unterer Doppelkeil (7a, 7b) angeordnet ist.

5. Rahmen nach einem der Ansprüche 1 bis 4, dadurch gekennzeichnet, daß zwischen der oberen Blattfeder (4) und der Unterstützung (5) der Matratze oder des Sitzpolsters ein oberer Doppelkeil (8a, 8b) angeordnet ist.

6. Rahmen nach Anspruch 4 oder 5, dadurch gekennzeichnet, daß die Doppelkeile (7a, 7b, 8a, 8b) um 90 Grad um die Hochachse des Federelementes (3, 4) drehbar sind.

7. Rahmen nach einem der Ansprüche 1 bis 5, dadurch gekennzeichnet, daß die Federelemente (3, 4) auf den Längsholmen angeordnet sind, und daß die auf den Federelementen sitzenden Unterstützungen aus Querlatten bestehen.

8. Rahmen nach einem der Ansprüche 1 bis 6, dadurch gekennzeichnet, daß die Federelemente (3, 4) auf Querlatten (1) angeordnet sind, und daß die auf den Federelementen sitzenden Unterstützungen jeweils aus Stütztellern (5) bestehen.

## Claims

1. Frame consisting of longitudinal and transversal beams and with suspensions for mattress or pads for seats and couches resting on spring elements, **characterized by the fact** that each spring element is composed of a leaf spring (3) the bottom part of which has a C-shape and is placed horizontally and of an upper mirrored leaf spring (4) the ends of which are linked with those of the lower leaf spring (3).

2. Frame according to revendication 1, characterized by the fact that the ends (3.1) of the lower leaf spring (3) are positivelly wrapping around those (4.1) of the upper leaf spring (4).

3. Frame according to one of the revendications 1 or 2, characterized by the fact that the spring element (3, 4) can rotate at 90 degrees around its vertical axis.

4. Frame according to one of the revendications 1 to 3, characterized by the fact that a double lower wedge (7a, 7b) is placed between the lower leaf spring (3) and the supporting part of the frame (1) supporting it.

5. Frame according to one of the revendications 1 to 4, characterized by the fact that a double upper wedge (8a, 8b) is placed between the upper leaf spring (4) and the support (5) of the mattress or of the seat pad.

6. Frame according to revendication 4 or 5, characterized by the fact that the double wedges (7a, 7b, 8a, 8b) can rotate at 90 degrees around the vertical axis of the spring element (3, 4).

7. Frame according to one of the revendications 1 to 5, characterized by the fact that the spring elements (3, 4) are arranged on the longitudinal beams and that the supports resting on the spring elements are made of transversal laths.

8. Frame according to one of the revendications 1 to 6, characterized by the fact that the spring elements (3, 4) are arranged on transversal laths and that the supports resting on the spring elements consist of plates (5).

## Revendications

1. Cadre en longerons longitudinaux et transversaux et avec supports de matelas ou de rembourrage de sièges ou de couchage reposant sur des éléments ressort, **caractérisés par le fait** que chaque élément ressort est composé d'une lame de ressort (3) dont la partie inférieure en forme de C est disposée horizontalement et d'une lame de ressort supérieure (4) disposée inversement et symétriquement en miroir dont les extrémités sont reliées à celles du ressort à lame inférieur (3).

2. Cadre suivant la revendication 1, caractérisé par le fait que les extrémités (3.1) du ressort à lame inférieur (3) enveloppent d'une manière positive celles (4.1) du ressort à lame supérieur (4).

3. Cadre suivant l'une des revendications 1 ou 2, caractérisé par le fait que l'élément ressort (3, 4) peut pivoter à 90 degrés autour de son axe vertical.

4. Cadre suivant l'une des revendications 1 à 3, caractérisé par le fait qu'une double cale inférieure (7a, 7b) est disposée entre le ressort à lame inférieur (3) et la partie portante du cadre (1) supportant celui-ci.

5. Cadre suivant l'une des revendications 1 à 4, caractérisé par le fait qu' une double cale supérieure (8a, 8b) est disposée entre le ressort à lame supérieur (4) et le support (5) du matelas ou du rembourrage de siège.

6. Cadre suivant la revendication 4 ou 5, caractérisé par le fait que les doubles cales (7a, 7b, 8a, 8b) peuvent pivoter à 90 degrés autour de l'axe vertical de l'élément ressort (3, 4).

7. Cadre suivant l'une des revendications 1 à 5, caractérisé par le fait que les éléments ressort (3, 4) sont disposés sur les longerons longitudinaux et que les supports reposant sur les éléments ressort sont faits de lattes transversales.

8. Cadre suivant l'une des revendications 1 à 6, caractérisé par le fait que les éléments ressort (3, 4) sont disposés sur des lattes transversales et que les supports reposant sur les éléments ressort sont composés de plateaux (5).
